# EUROPÄISCHE PATENTSCHRIFT

(11) **EP 1 893 930 B1**
(45) Veröffentlichungstag und Bekanntmachung des Hinweises auf die Patenterteilung: **26.08.2015**
(21) Anmeldenummer: 06753906.4
(22) Anmeldetag: 22.05.2006
(51) Int. Cl.: F27B 3/06, F27B 3/19, F27D 3/15, B22D 41/20, B22D 41/18

(54) **SCHMELZ- ODER WARMHALTEOFEN**
MELTING OR HOLDING FURNACE
FOUR DE FUSION OU FOUR DE MAINTIEN A TEMPERATURE

(30) Priorität: 23.05.2005 DE 102005024924
(43) Veröffentlichungstag der Anmeldung: 05.03.2008
(73) Patentinhaber: StrikoWestofen GmbH, 51674 Wiehl-Bomig (DE)
(72) Erfinder: MALPOHL, Klaus, 42699 Solingen (DE)
(74) Vertreter: Pfenning, Meinig & Partner GbR
(86) Internationale Anmeldenummer: PCT/EP2006/005049
(87) Internationale Veröffentlichungsnummer: WO 2006/125662

(56) Entgegenhaltungen:
- EP-A- 0 734 801
- WO-A-03/029499
- WO-A-2005/042183
- US-A- 4 795 139
- "SLIDE GATE VALVES FOR METAL FLOW CONTROL" STEEL TIMES INTERNATIONAL, DMG WORLD MEDIA, LEWES, GB, Bd. 15, 1. September 1991 (1991-09-01), Seite 10, XP000222694 ISSN: 0143-7798

## Beschreibung

Die Erfindung betrifft einen Schmelz- oder Warmhalteofen nach dem-Oberbegriff des Hauptanspruchs.

Es sind Schmelz- oder Warmhalteöfen bekannt, die eine Schmelze, z.B. aus Aluminium aufnehmen. Diese Schmelze wird üblicherweise in einen anderen Ofen, beispielsweise in einen Ofen zur Schmelzebehandlung überführt, wobei diese Überführung dadurch realisiert wird, dass der Warmhalteofen gesteuert gekippt wird, wodurch kontinuierlich oder auch in kleinen Chargen Schmelze in den anderen Ofen oder Behälter gelangt. Hierbei ist die Genauigkeit der Dosierung der Schmelze begrenzt. Weiterhin ist von größerem Nachteil, dass die Schmelze, z.B. die Aluminiumschmelze bei der Überführung in Kontakt mit der Umgebungsluft steht und an der freien Oberfläche oxidiert.

Im Eisenbereich sind Transportpfannen bekannt, die Bodenventile aufweisen, wobei eine Überführung der Schmelze aus der Pfanne in einen anderen Behälter durch Öffnen des Bodenventils, z.B. des Stopfens durchgeführt wird. Die gute Regelbarkeit des Schmelzestroms durch Ventile ist bekannt. Falls ein solches Bodenventil gewartet werden muss, da die Gefahr besteht, dass eine Undichtigkeit des Ventils auftritt, muss zur Reparatur des Ventils die Pfanne vollständig entleert werden. Deshalb wird dieses Verfahren zur Überführung von Schmelzen aus Öfen mit großem Fassungsvermögen nicht angewandt. Es sind auch Öfen, insbesondere zur Aufnahme von Stahlschmelze bekannt (EP 0 128 965 A1), die zur Überführung der Schmelze gekippt werden. Dabei werden keine Abstichventile verwendet, die im Normalbetrieb von Schmelze bedeckt sind, da bei diesen großen Öfen die Gefahr besteht, dass Undichtigkeiten zwischen Ventilstein und Ventilstopfen auftreten und der gesamte Ofen ausläuft. Es werden von außen angebrachte Schieber verwendet und die Abstichöffnung wird mit einer Füllmasse, z.B. Kies, zum Schutz des Schiebers gefüllt.

Außerdem sind im Bereich der Stahlerzeugung Abstichöfen bekannt, bei denen eine Überführung von Schmelze durch Kippen des Ofens und Ausstoßen eines Verschlussmaterials durch eine Abstichöffnung eingeleitet wird. Derartige Abstichöfen sind beispielsweise in den Druckschriften US 4 795 139 und WO 03/029 499 A1 gezeigt. Ein ähnlicher Ofen ist in dem Artikel "Slide gate valves for metal flow control" vom 15. September 1991 aus der Zeitschrift Steel Times International bekannt.

In der Druckschrift EP 0 320 481 ist eine Stopfstange mit einer Gasdurchführung offenbart. Eine solche Stopfstange wird in der Vorrichtung zur Detektion von Schlacke, die in der WO 2005/042 183 A1 gezeigt ist, verwendet.

In der EP 0 734 801 A1 wird ein elektrisch angetriebener Stopfen beschrieben.

Der Erfindung liegt die Aufgabe zugrunde, einen Schmelz- und Warmhalteofen zu schaffen, mit dem es möglich ist, die Schmelze in dosierter Weise in einen anderen Behälter zu überführen, ohne dass sie in Kontakt mit der Umgebungsluft kommt und bei dem eine Unterbrechung des Betriebes zur Reparatur und Wartung bei Verwendung eines Ventils zur Überführung nicht notwendig ist.

Diese Aufgabe wird erfindungsgemäß durch die kennzeichnenden Merkmale des Hauptanspruchs in Verbindung mit den Merkmalen des Oberbegriffs gelöst.

Dadurch, dass die Auslassöffnung des Schmelz- und Warmhalteofens mit einem Verschlussventil zum Dosieren von auszulassender Schmelze versehen ist, das im Normalbetrieb mit Schmelze bedeckt ist, und dass das Gehäuse der Ofenkammer mit einer Kippvorrichtung verbunden ist, die das Gehäuse in der Weise kippt, dass selbst bei dem maximalen Füllstand das Verschlussventil zu Reparaturzwecken von Schmelze freilegbar ist, ist es einerseits möglich, eine oxidfreie Überführung, d.h., unter Ausschluss von Luft bzw. Sauerstoff vom Schmelz- oder Warmhalteofen in einen anderen Behälter aufgrund des Ventils mit hoher Dosiergenauigkeit, auch quasi-kontinuierlich durchzuführen und andererseits eine Reparatur an dem Verschlussventil vorzunehmen, ohne dass der Warmhaltebetrieb des Ofens unterbrochen werden muss oder der Ofen ganz oder teilweise entleert werden muss.

Durch die in den Unteransprüchen angegebenen Maßnahmen sind vorteilhafte Weiterbildungen und Verbesserungen möglich.

Besonders vorteilhaft ist, dass das Verschlussventil mittels eines elektrischen Antriebs derart steuerbar ist, so dass dosiert die gewünschte Menge überführt werden kann, d.h., bei einer quasi-kontinuierlichen Weise wird die Überführungsmenge der Schmelze so gewählt, dass das Niveau im Empfangsofen fast konstant bleibt.

Weiterhin ist vorteilhaft, dass das mit Ventilstange und Ventilkörper versehene Verschlussventil eine Gasdurchführung aufweist, da damit eine oxidfreie Überführung von Schmelze optimiert werden kann, wobei die Oberfläche der Schmelze in der Vorlagekammer des Abstich- oder Verschlussventils mit Inertgas bedeckt werden kann sowie ebenfalls die Oberfläche der Schmelze in der Kammer des Empfangsbehälters.

Dies wird dadurch mit geringem Aufwand realisiert, dass das Inertgas durch eine axiale Bohrung in der Ventilstange und im Ventilkörper geleitet wird.

Vorzugsweise schließt sich an das Ventil ein Auslassstein an, der so ausgebildet ist, dass er in die Schmelze des Empfangsofens eintaucht, der also unterhalb des Minimalpegels endet. Dabei dient die Gaszufuhr auch dazu, nach dem Schließen des Ventils die Schmelze aus dem Auslassstein durch den Druckausgleich herauszubefördern, damit sie nicht einfriert.

Ein Ausführungsbeispiel der Erfindung ist in der Zeichnung dargestellt und wird in der nachfolgenden Beschreibung näher erläutert. Es zeigen:
- Fig. 1: einen Schnitt durch eine Anordnung aus dem erfindungsgemäßen Schmelz- und Warmhalteofen mit Verschlussventil und einem Empfangsofen, und
- Fig. 2: einen Teilschnitt durch den erfindungsgemäßen Schmelz- und Warmhalteofen im gekippten Zustand in Bezug auf den Empfangsofen.

In Fig. 1 sind der erfindungsgemäße Schmelz- oder Warmhalteofen 1 und ein Empfangsofen 2, in den die Schmelze aus dem Warmhalteofen 1 überführt wird, in der üblichen Betriebsstellung des Ofens 1 dargestellt. Der Schmelz- oder Warmhalteofen 1 weist ein von einem feuerfesten Gehäuse 3 umgebenden Ofenraum 4 auf, in dem das Schmelzebad zwischen einem Maximalpegel 5 und einem Minimalpegel 6 aufgenommen ist. In dem Gehäuse 3 sind nicht näher dargestellte Brenner vorgesehen, die die notwendige Temperatur liefern. Im dargestellten Ausführungsbeispiel ist der Schmelzofen 1 mit einer eine Vorlagekammer bildenden Seitentasche 8 ausgebildet, die mit dem übrigen Ofenraum über einen Siphon (siehe Fig. 2) verbunden ist.

In der Seitentasche 8 befindet sich ein Verschlussventil 10 zum Dosieren der auszulassenden Schmelze, das als Boden-Abstichventil ausgebildet ist, und das einen von einer Ventilstange 11 betätigbaren Ventilkörper 12 umfasst. An den Ventilkörper schließt sich ein Ventilstein 16, der den Ventilsitz bildet, und ein Auslass-Stein 13 an. Die Ventilstange 11 ist über einen nicht dargestellten elektrischen Antrieb entsprechend unterschiedlicher Öffnungsstellungen des Ventilkörpers 12 steuerbar.

Wie aus Fig. 1 zu erkennen ist, ragt der Auslass-Stein des Ventils 10 durch eine Öffnung in einem Deckel des Empfangsofen 2 in diesen hinein, wobei das im Empfangsofen 2 aufgenommene Schmelzebad ebenfalls zwischen einem Maximalpegel 14 und einem Minimalpegel 15 schwankt und der Auslass-Stein 13 soweit in den Empfangsofen 2 hineinragt, dass er unterhalb des Minimalpegels 15 endet. Somit erfolgt die Schmelzeüberführung vom Ofen 1 in den Empfangsofen 2 unter Ausschluss von Luft und Sauerstoff.

Das Ventil 10 weist eine Gaszuführung 17 für Inertgas auf, durch die eine oxidfreie Überführung von Schmelze optimiert werden soll. Dazu sind die Ventilstange und der Ventilkörper mit einer axialen Bohrung 18 versehen, die in der Fig. 1 nicht näher dargestellt ist. Bei offenem Ventil gelangt das über die axiale Bohrung zugeführte Inertgas in die in der Seitentasche 8 ausgebildete Vorlagekammer des Verschlussventils 10 und erzeugt dort eine Inertgasatmosphäre. Bei geschlossenem Ventil wird das Inertgas durch den Auslass-Stein 13 des Ventils 10 in die Schmelzekammer des Empfangsofens 2 geleitet und erzeugt dort eine Inertgasatmosphäre.

Auf der dem Verschlussventil 10 gegenüberliegenden Seite des Gehäuses 3 befindet sich eine Ausgießöffnung 7, über die der Warmhalteofen 1 restentleert werden kann. Das Gehäuse 3 ist mit einer nicht dargestellten Kippvorrichtung versehen, die das gesamte Gehäuse 3 mit Schmelzebad und Seitentasche 8 und darin angeordnetem Ventil 10 derart kippt, dass entsprechend Fig. 2 der Auslass-Stein 13 des Ventils aus dem Empfangsofen 2 herausgeschwenkt wird. Der Schwenk- oder Kippwinkel ist dabei, abhängig von dem Abstand zwischen dem Ventil in der Seitentasche (auch Erker genannt) und der Kippachse, so bemessen, dass das Ventil 10 selbst bei maximalem Füllstand 5 freigelegt wird. Dies ist in Fig. 2 zu erkennen. Die Kippachse und die Kipprichtung ist in Fig.1 mit 19 und 20 bezeichnet.

Zur Reparatur wird der Auslass-Stein 13 des Ventils 10 entfernt und das freigelegte Verschlussventil kann z.B. durch Sichtkontrolle auf Metallansätze, insbesondere am Ventilsitz 16 untersucht werden. Zur Reparatur oder Wartung des Ventils wird dann der Ventilkörper 12 bzw. Stopfen der Ventilstange 11 oder auch der Ventilstein 16 ausgewechselt. Ebenfalls ist eine Reinigung der Bohrung im Ventilkörper oder im Ventilstein möglich.

Nach der Reparatur oder dem Austausch des Ventils 10 wird der Ofen 1 wieder zurückgeschwenkt, so dass der Warmhaltebetrieb des Ofens nicht unterbrochen werden muss.

Die Kippvorrichtung des Ofens 1 kann auch zu seiner vollständigen Entleerung bzw. zu seiner Restentleerung über die Öffnung 7 genutzt werden, wenn dies verlangt wird. Dazu wird wie bei der Freilegung des Ventils 10 der Warmhalteofen 1 um die Kippachse 19 in die Kipprichtung 20, d.h. in die gleiche Richtung wie beim Freilegen gekippt.

## Patentansprüche

1. Schmelz- oder Warmhalteofen mit einer von einem Gehäuse umgebenen Ofenkammer, in der die Schmelze mit einem maximalen Füllstand aufnehmbar ist, und mit einer Auslassöffnung zum Überführen der Schmelze in einen anderen Behälter,
**dadurch gekennzeichnet,**
**dass** die Auslassöffnung mit einem Verschlussventil (10) zum Dosieren von Schmelze versehen ist, dass das Gehäuse (3) mit einer Kippvorrichtung verbunden ist zum Kippen des Gehäuses (3) aus einer Betriebsstellung, bei der die Auslassöffnung und das Verschlussventil (10) mit Schmelze bedeckbar sind, in eine Stellung zu Reparaturzwecken, bei der selbst bei dem maximalen Füllstand (5) das Verschlussventil (10) von Schmelze freilegbar ist, und dass das Verschlussventil mit einem Auslassstein (13) verbunden ist, der ausgebildet ist, beim Überführen der Schmelze in den anderen Behälter hineinzuragen.

2. Schmelz- oder Warmhalteofen nach Anspruch 1, **dadurch gekennzeichnet, dass** das Verschlussventil (10) mittels eines elektrischen Antriebs steuerbar ist.

3. Schmelz- oder Warmhalteofen nach Anspruch 1 oder Anspruch 2, **dadurch gekennzeichnet, dass** das Verschlussventil eine Ventilstange (11) und einen als Sperr- und Regelstopfen ausgebildeten Ventilkörper (12) aufweist.

4. Schmelz- oder Warmhalteofen nach einem der Ansprüche 1 bis 3, **dadurch gekennzeichnet, dass** die Ofenkammer (4) mit einer Seitentasche (8) verbunden ist, in der das Verschlussventil (10) angeordnet ist.

5. Schmelz- oder Warmhalteofen nach Anspruch 4, **dadurch gekennzeichnet, dass** die Ofenkammer (4) mit der Seitentasche (8) über einen Siphon (9) verbunden ist.

6. Schmelz- oder Warmhalteofen nach einem der Ansprüche 1 bis 5, **dadurch gekennzeichnet, dass** das Verschlussventil als Bodenventil ausgebildet ist.

7. Schmelz- oder Warmhalteofen nach einem der Ansprüche 1 bis 6, **dadurch gekennzeichnet, dass** Ventilstange (11) und Ventilkörper (12) des Verschlussventils (10) mit einer Gasdurchführung zur selektiven Zuführung von Gas in die Ofenkammer (4) und/oder die Seitentasche (8) oder in den anderen Behälter (2) versehen ist.

8. Schmelz- oder Warmhalteofen nach Anspruch 7, **dadurch gekennzeichnet, dass** die Ventilstange (11) und der Ventilkörper (12) eine axiale Bohrung (18) für den Gasdurchtritt aufweisen.

9. Schmelz- oder Warmhalteofen nach einem der Ansprüche 1 bis 8, **dadurch gekennzeichnet, dass** in der dem Verschlussventil (10) gegenüberliegenden Seite des Gehäuses (3) eine Entleerungsöffnung (7) zur Restentleerung im mittels der Kippvorrichtung gekippten Zustand angeordnet ist.

## Claims

1. A melting or holding furnace with a furnace chamber which is surrounded by a casing and in which the melt can be received to a maximal filling level, and with an outlet opening for transferring the melt into another container,
**characterised in that**
the outlet opening is provided with a closure valve (10) for dosing melt, that the casing (3) is connected to a tilt device for tilting the casing (3) from an operating position, with which the outlet opening and the closure valve (10) can be covered with melt, into a position for repair purposes, with which the closure valve (10) can be laid free from melt even with a maximal filling level (5), and that the closure valve is connected to an outlet spout (13) which is designed in order to project into the other container on transferring the melt.

2. A melting or holding furnace according to claim 1, **characterised in that** the closure valve (10) can be controlled by way of an electrical drive.

3. A melting or holding furnace according to claim 1 or claim 2, **characterised in that** the closure valve comprises a valve stem (11) and a valve body (12) which is designed as a blocking and control plug.

4. A melting or holding furnace according to one of the claims 1 to 3, **characterised in that** the furnace chamber (4) is connected to a side pocket (8), in which the closure valve (10) is arranged.

5. A melting or holding furnace according to claim 4, **characterised in that** the furnace chamber (4) is connected to the side pocket (8) via a siphon (9).

6. A melting or holding furnace according to one of the claims 1 to 5, **characterised in that** the closure valve is designed as a bottom valve.

7. A melting or holding furnace according to one of the claims 1 to 6, **characterised in that** the valve stem (11) and the valve body (12) of the closure valve (10) is provided with a gas lead-through for the selective feeding of gas into the furnace chamber (4) and/or the side pocket (8) or into the other container (2).

8. A melting or holding furnace according to claim 7, **characterised in that** the valve stem (11) and the valve body (12) have an axial bore (18) for the gas passage.

9. A melting or holding furnace according to one of the claims 1 to 8, **characterised in that** an emptying opening (7) for the residual emptying in the condition tilted by way of the tilt device is arranged in the side of the casing (3) which is opposite to the closure valve (10).

## Revendications

1. Four de fonte ou de maintien au chaud avec une chambre de four entourée d'un boîtier, dans laquelle la fonte peut être logée avec un niveau de remplissage maximal et avec une ouverture d'évacuation pour le transfert de la fonte dans un autre récipient,
**caractérisé en ce que** l'ouverture d'évacuation est muni d'une soupape de fermeture (10) pour le dosage de la fonte, **en ce que** le boîtier (3) est relié à un dispositif de basculement pour le basculement du boîtier (3) d'une position de fonctionnement, dans laquelle l'ouverture d'évacuation et la soupape de fermeture (10) peuvent être recouvertes de fonte, vers une position pour réparation, dans laquelle, même au niveau de remplissage maximal (5), la soupape de fermeture (10) peut être dégagée de la fonte, et **en ce que** la soupape de fermeture est reliée à une coulisse d'évacuation (13) conçue pour dépasser dans l'autre récipient lors du transfert de la fonte.

2. Four de fonte ou de maintien au chaud selon la revendication 1, **caractérisé en ce que** la soupape de fermeture (10) peut être contrôlée à l'aide d'un entraînement électrique.

3. Four de fonte ou de maintien au chaud selon la revendication 1 ou la revendication 2, **caractérisé en ce que** la soupape de fermeture comprend une tige de soupape (11) et un corps de soupape (12) conçu comme un bouchon d'arrêt et de régulation.

4. Four de fonte ou de maintien au chaud selon l'une des revendications 1 à 3, **caractérisé en ce que** la chambre de four (4) est reliée à une poche latérale (8) dans laquelle se trouve la soupape de fermeture (10).

5. Four de fonte ou de maintien au chaud selon la revendication 4, **caractérisé en ce que** la chambre de four (4) est reliée à la poche latérale (8) par l'intermédiaire d'un siphon (9).

6. Four de fonte ou de maintien au chaud selon l'une des revendications 1 à 5, **caractérisé en ce que** la soupape de fermeture est conçue comme une soupape de fond.

7. Four de fonte ou de maintien au chaud selon l'une des revendications 1 à 6, **caractérisé en ce que** la tige de soupape (11) et le corps de soupape (12) de la soupape de fermeture (10) sont munis d'un passage de gaz pour l'alimentation sélective de gaz dans la chambre de four (4) et/ou la poche latérale (8) ou dans l'autre récipient (2).

8. Four de fonte ou de maintien au chaud selon la revendication 7, **caractérisé en ce que** la tige de soupape (11) et le corps de soupape (12) comprennent un alésage axial (18) pour le passage du gaz.

9. Four de fonte ou de maintien au chaud selon l'une des revendications 1 à 8, **caractérisé en ce que**, sur le côté du boîtier (3) opposé à la soupape de fermeture (10), se trouve une ouverture de vidange (7) pour la vidange des résidus dans l'état basculé à l'aide du dispositif de basculement.
